# EUROPÄISCHE PATENTSCHRIFT

(11) **EP 0 254 883 B1**
(45) Veröffentlichungstag und Bekanntmachung des Hinweises auf die Patenterteilung: **16.05.1990**
(21) Anmeldenummer: 87109277.1
(22) Anmeldetag: 27.06.1987
(51) Int. Cl.: A47B 88/00, A47B 88/14

(54) **Schublade**
Drawer
Tiroir

(30) Priorität: 14.07.1986 AT 1898/86
(43) Veröffentlichungstag der Anmeldung: 03.02.1988
(73) Patentinhaber: Julius Blum Gesellschaft m.b.H., 6973 Höchst (AT)
(72) Erfinder: Röck, Erich, A-6973 Höchst (AT); Brunner, Josef, A-6973 Höchst (AT)
(74) Vertreter: Torggler, Paul, Dr.

(56) Entgegenhaltungen:
- WO-A-85/05541
- DE-A- 3 038 832
- FR-A- 2 231 274
- FR-A- 2 433 321
- US-A- 4 580 851

## Beschreibung

Die Erfindung bezieht sich auf eine Schublade mit zwei metallischen Schubladenzargen, einer Frontblende, einer Rückwand und einem Schubladenboden, wobei an beiden Seiten der Schublade hinten je eine Laufrolle für die Ausziehführung angeordnet ist, die auf einem separaten Rollenträger lagert, der mit der Schubladenzarge verbunden ist.

Eine Schublade dieser Art ist durch die US-A 4 580 851 bekannt geworden.

Neben Schubladen, die in einem Stück aus Kunststoff gefertigt sind und natürlich neben den altbekannten Schubladen aus Holz sind Schubladen bekannt, die Schubladenzargen aufweisen, an denen die Laufrolle für die Ausziehführung unmittelbar befestigt ist.

In vielen Fällen ersetzt dabei die Schubladenzarge die Ausziehschiene einer Ausziehführungsgarnitur, wobei die Schubladenzarge einen Laufsteg für die korpusseitige Laufrolle aufweist. Um die auftretenden Belastungen, insbesondere im Bereich der Lagerung der Laufrolle aufnehmen zu können, müssen derartige Schubladenzargen relativ stark sein und werden daher im allgemeinen aus Stahlblech gefertigt.

Es sind andererseits Schubladenzargen aus extrudierbaren Materialien, beispielsweise Kunststoff oder Aluminium bekannt. Diese können in jeder gewünschten Form gespritzt oder extrudiert werden.

Aufgabe der Erfindung ist es, eine Schublade der eingangs genannten Art dahingehend zu verbessern, daß der Zusammenbau der Schubladenrückwand mit den Schubladenzargen erleichtert wird.

Dies wird erfindungsgemäß dadurch erreicht, daß ein Steg des Rollenträgers, dessen Höhe der Höhe der Schubladenzarge und dessen Breite der Stärke der Rückwand entspricht, zwischen die Stirnseite der Rückwand und die Schubladenzargen ragt und daß der Steg seitlich der Kontur der Schubladenzarge angepaßt ist.

Gemäß der Erfindung kann die Schubladenrückwand gerade abgeschnitten werden. Die Anpassung an die Kontur der Innenseite der Schubladenzarge erfolgt durch die Rollenträger.

Vorteilhaft ist vorgesehen, daß die Rollenträger die Schubladenzargen stirnseitig abdecken. Dadurch können die Schubladenzargen strangweise hergestellt werden. Erst wenn die Tiefe der Schublade feststeht, werden Teile des Schubladenzargenstranges entsprechender Länge abgeschnitten. Ein besonderer Abschluß am hinteren Ende der Schubladenzarge ist nicht notwendig, da dieser von den Rollenträgern gebildet wird. Vorne wird die Schubladenzarge von der Frontblende stirnseitig abgedeckt. Es ist erwähnenswert, daß derartige Schubladenzargen im allgemeinen doppelwandig ausgeführt sind, um die notwendige Steifigkeit zu erreichen.

Ein Ausführungsbeispiel der Erfindung sieht vor, daß der Steg unten seitlich mit einer Rundung versehen ist, die an einer den Schubladenboden abdeckenden Lippe der Schubladenzarge satt anliegt. Der Steg des Rollenträgers kann am freien Rand mit ein konkaven Rundung versehen sein. Diese erleichten das Reinigen der Schublade.

Vorteilhaft ist vorgesehen, daß die Rollenträger aus Zink-Druckguß oder Stahl, während die Schubladenzargen aus Aluminium sind.

Ein Ausführungsbeispiel der Erfindung sieht vor, daß an den Rollenträgern die Rückwand der Schublade befestigt ist. Dadurch übernehmen die Rollenträger zusätzlich die Aufgabe eines Verbindungsstückes zwischen der Schubladenzarge und Rückwand. In einem bevorzugten Ausführungsbeispiel ist dabei vorgesehen, daß die Rollenträger einen die Schubladenzargen überragenden Steg aufweisen, der eine Schubladenreling trägt.

Vorteilhaft ist vorgesehen, daß die Laufrollen mit den Schubladenzargen fluchten, sodaß die Laufrollen unmittelbar hinter einem Steg der Schubladenzarge angeordnet sind, der als Laufsteg für die korpusseitige Laufrolle dient.

Nachfolgend werden zwei Ausführungsbeispiele der Erfindung anhand der Figuren der beiliegenden Zeichnungen beschrieben.

Die Fig. 1 zeigt ein Schaubild einer erfindungsgemäßen Schublade, die Fig. 2 zeigt eine Seitenansicht, die Fig. 3 zeigt einen Horizontalschnitt durch eine Eckverbindung mit Rollenträgern, die Fig. 4 zeigt einen Vertikalschnitt durch eine Schubladenzarge bei einem weiteren Ausführungsbeispiel und die Fig. 5 zeigt einen Horizontalschnitt durch die Eckverbindung dieses Ausführungsbeispiels.

Die Hauptteile der erfindungsgemäßen Schublade sind die beiden Schubladenzargen 1, die Frontblende 2, die Rückwand 3 und der Schubladenboden.

Die Schubladenzargen 1 sind in beiden Ausführungsbeispielen aus Aluminium extrudiert und doppelwandig mit einer inneren Wand 1' und einer äußeren Wand 1" ausgeführt. Die innere Wand 1' ist höher als die äußere Wand 1" und geht am oberen Rand in einen Steg über, der den Laufsteg 5 für die korpusseitige Laufrolle Ausziehführungsgarnitur bildet.

Die korpusseitigen Teile des Möbels sind nicht gezeigt, da sie nicht unmittelbar zur Erfindung gehören.

Die Frontblende 2 ist mittels Frontblendenhalterungen 6 mit den Schubladenzargen 1 verbunden.

Am hinteren Ende jeder Schubladenzarge 1 ist ein Rollenträger 7 angeordnet. Im Ausführungsbeispiel sind die Rollenträger 7 mit den Schubladenzargen 1 vernietet.

Die Rollenträger 7 weisen einen Steg 8 auf, der die Schubladenzargen 1 stirnseitig abdeckt.

Senkrecht zu diesem Steg 8 ist ein Steg 9 ausgerichtet, der die Laufrollen 10 trägt. Die Laufrollen fluchten dabei mit der Schubladenzarge 1, d.h. sie sind unmittelbar hinter dem Laufsteg 5 angeordnet.

Die Rollenträger 7 weisen einen weiteren Steg 11 auf, an dem die Rückwand 3 angeschraubt ist.

Im Ausführungsbeispiel nach den Fig. 1 - 3 ist der Steg 11 über die Höhe der Schubladenzarge 1 hinausgezogen und trägt eine Reling 12. Die Reling 12 ist beispielsweise mittels einer Schraube 13 an einer Abwinkelung 14 des Steges 11 gehalten.

Im Bereich der Schubladenzarge 1 ist der Rollenträger 7, wie insbesondere aus der Fig. 3 ersichtlich, kreuzförmig ausgebildet und weist einen Steg 15 auf, der zwischen die Schubladenzarge 1 und die Rückwand 3 ragt. Die Breite b des Steges 15 entspricht der Stärke S der Rückwand 3.

An der in die Schublade ragenden Kante ist der Steg 15 beim Ausfühungsbeispiel der Fig. 1-3 mit einer konkaven Rundung 16 versehen, die einen sauberen Übergang von der Rückwand 3 zur Schubladenzarge 1 bildet.

Im Ausführungsbeispiel nach den Fig. 4 und 5 weist der Steg 15 eine gerade Stirnfläche 17 auf. Bim unteren Ende ist der Steg 15 jedoch seitlich mit einer Rundung 18 versehen, die den Steg 15 an die Kontur der Innenseite der Schubladenzarge 1, die in diesem Bereich von der den Schubladenboden 19 abdeckenden Lippe 20 bestimmt wird, anpaßt. Die Schubladenrückwand kann also ohne Rücksicht auf die Kontur der Innenseite der Schubladenzarge 1 gerade abgeschnitten werden. Die notwendige fugenlose Anpassung der Rückwand 3 an die Schubladenzarge 1 erfolgt durch den Rollenträger 7 bzw. dessen Steg 15.

Die Rollenträger 7 sind Mehr-Funktionsteile, d.h. sie dienen nicht nur der Lagerung der Laufrollen 10, sondern sind auch ein Verbindungselement zwischen den Schubladenzargen 1 und der Rückwand 3, sowie ein Trägerteil für die Schubladenreling 12.

## Patentansprüche

1. Schublade mit zwei metallischen Schubladenzargen, einer Frontblende, einer Rückwand und einem Schubladenboden, wobei an beiden Seiten der Schublade hinten je eine Laufrolle für die Ausziehführung angeordnet ist, die auf einem separaten Rollenträger lagert, der mit der Schubladenzarge verbunden ist, dadurch gekennzeichnet, daß ein Steg (15) des Rollenträgers (7), dessen Höhe der Höhe der Schubladenzarge (1) und dessen Breite (b) der Stärke (S) der Rückwand (3) entspricht, zwischen die Stirnseite der Rückwand (3) und die Schubladenzargen (1) ragt und daß der Steg seitlich der Kontur der Schubladenzarge (1) angepaßt ist.

2. Schublade nach Anspruch 1, dadurch gekennzeichnet, daß der Steg (15) unten seitlich mit einer Rundung (18) versehen ist, die an einer den Schubladenboden (19) abdeckenden Lippe (20) der Schubladenzarge (1) satt anliegt.

3. Schublade nach Anspruch 1, dadurch gekennzeichnet, daß der Steg (15) am freien Rand mit einer konkaven Rundung (16) versehen ist.

4. Schublade nach Anspruch 1, dadurch gekennzeichnet, daß an den Rollenträgern (7) die Rückwand (3) der Schublade an einem weiteren Steg (11) befestigt ist.

5. Schublade nach Anspruch 1, dadurch gekennzeichnet, daß die Schubladenzargen (1) Aluminiumprofile und die Rollenträger (7) aus Zink-Druckguß sind.

6. Schublade nach Anspruch 1, dadurch gekennzeichnet, daß die Rollenträger (7) die Schubladenzargen (1), die doppelwandig ausgeführt sind, mit einem zusätzlichen Steg (8) stimseitig abdecken.

7. Schublade nach Anspruch 1, dadurch gekennzeichnet, daß der Steg (11) für die Befestigung der Rückwand (3) die Schubladenzargen (1) überragt und eine Schubladenreling (12) trägt.

## Revendications

1. Tiroir comportant deux châssis de tiroir métalliques, un panneau avant, une paroi arrière et un fond de tiroir, un galet de roulement destiné au guidage de sortie étant disposé sur l'arrière de chacun des deux côtés du tiroir et portant sur un support de galet séparé qui est relié au châssis de tiroir, caractérisé en ce qu'une membrure (15) du support de galet (7), dont la hauteur correspond à la hauteur du châssis de tiroir (1) et dont la largeur (b) correspond à l'épaisseur (S) de la paroi arrière (3) dépasse entre la face frontale de la paroi arrière (3) et les châssis de tiroir (1) et en ce que la membrure est adaptée latéralement au contour du châssis de tiroir (1).

2. Tiroir selon la revendication 1, caractérisé en ce que la membrure (15) est pourvue, au-dessous et latéralement, d'un arrondi (18) appuyant complètement sur une lèvre (20) du châssis de tiroir (1) qui recouvre le fond de tiroir (19).

3. Tiroir selon la revendication 1, caractérisé en ce que la membrure (15) est pourvue à son bord libre d'un arrondi concave (16).

4. Tiroir selon la revendication 1, caractérisé en ce que, sur les supports de galets (7), la paroi arrière (3) du tiroir est fixée sur une membrure (11) supplémentaire.

5. Tiroir selon la revendication 1, caractérisé en ce que les châssis de tiroir (1) sont des profilés d'aluminium et les supports de galets (7) sont en zinc moulé sous pression.

6. Tiroir selon la revendication 1, caractérisé en ce que les supports de galets (7) recouvrent frontalement, à l'aide d'une membrure (8) supplémentaire, les châssis de tiroir (1) réalisés à double paroi.

7. Tiroir selon la revendication 1, caractérisé en ce que la membrure (11) dépasse les châssis de tiroir (1) pour la fixation de la paroi arrière (3) et porte une rambarde de tiroir (12).

## Claims

1. Drawer with two metallic drawer frames, a front, a rear wall and a drawer base, a respective roller for the pull-out guide being located at the rear on both sides of the drawer, which roller is mounted on a separate roller support, which is connected to the drawer frame, characterised in that a web (15) of the roller support (7), whereof the height corresponds to the height of the drawer frame (1) and its width (b) corresponds to the thickness (S) of the rear wall (3), projects between the end face of the rear wall (3) and the drawer frame (1) and that the web is adapted laterally to the contour of the drawer frame (1).

2. Drawer according to Claim 1, characterised in that the web (15) is provided on the underneath at the side with a rounded portion (18), which bears fully against a lip (20) of the drawer frame (1) covering the drawer base (19).

3. Drawer according to Claim 1, characterised in that the web (15) is provided on the free edge with a concave rounded portion (16).

4. Drawer according to Claim 1, characterised in that at the roller supports (7), the rear wall (3) of the drawer is attached to a further web (11).

5. Drawer according to Claim 1, characterised in that the drawer frames (1) are aluminium sections and the roller supports (7) consist of die-cast zinc.

6. Drawer according to Claim 1, characterised in that the roller supports (7) cover the end faces of the drawer frames (1), which are constructed with a double wall, by an additional web (8).

7. Drawer according to Claim 1, characterised in that the web (11) for the attachment of the rear wall (3) projects beyond the drawer frame (1) and supports a drawer rail (12).
